# EUROPÄISCHE PATENTSCHRIFT

(11) **EP 3 124 089 B1**
(45) Veröffentlichungstag und Bekanntmachung des Hinweises auf die Patenterteilung: **13.06.2018**
(21) Anmeldenummer: 16180146.9
(22) Anmeldetag: 19.07.2016
(51) Int. Cl.: A63B 69/18, A63C 11/00, A43B 5/04, A63B 71/12

(54) **VORRICHTUNG FÜR DEN SKISPORT**
DEVICE FOR SKIING
DISPOSITIF POUR LE SKI

(30) Priorität: 31.07.2015 AT 506942015
(43) Veröffentlichungstag der Anmeldung: 01.02.2017
(73) Patentinhaber: Orthopädie Pilz GmbH, 4320 Perg (AT)
(72) Erfinder: Pilz, Stefan, 4320 Perg (AT)
(74) Vertreter: KLIMENT & HENHAPEL

(56) Entgegenhaltungen:
- EP-A1- 0 640 363
- WO-A1-2012/049469
- DE-U- 6 751 308
- FR-A1- 2 472 399
- GB-A- 720 140

## Beschreibung

Die Erfindung bezieht sich auf eine Vorrichtung zur Übertragung von Bewegungskräften eines Skisportlers vom Unterschenkel auf den Skischuh gemäß dem Oberbegriff von Anspruch 1.

Im Skisport ist die gute Beherrschung der Ski entscheidend. Mithilfe eines in einer Skibindung des Skis montierten Skischuhs erfolgt eine Kraftübertragung vom Unterschenkel auf den Ski, mit der der Ski kontrolliert und gesteuert wird. Insbesondere im professionellen Skisport sind die auf den Ski wirkenden Kräfte beachtlich und müssen über den Skischuh im Wesentlichen vom Fuß, dem Sprunggelenk und dem Unterschenkel des Skisportlers kompensiert werden. Je besser die Kraftübertragung vom Körper des Skisportlers auf den Ski gewährleistet ist, desto sicherer kann der Ski beherrscht werden und desto schneller kann der Ski auch gefahren werden. Vorrichtungen zum Schutz der Hand oder des Fußes wurden in der FR 2 472 399 A1, DE 67 51 308 U, EP 0 640 363 A1, GB 720 140 A und WO 2012/049469 A1 beschrieben.

Es ist nun das Ziel der Erfindung dem Skisportler eine Vorrichtung bereitzustellen, die ihm eine bessere Kontrolle über den Ski ermöglicht und die Übertragung von Bewegungskräften vom Unterschenkel auf den Skischuh verbessert.

Dieses Ziel wird durch die Merkmale von Anspruch 1 erreicht. Anspruch 1 bezieht sich auf eine Verwendung eines schalenförmigen Formkörpers, der als eine einteilig röhrenförmige Hartschale mit einem oberen knienahen Bereich, einem mittigen Wadenbereich und einem unteren fußnahen Bereich ausgeführt und in Längsrichtung geschlitzt ist, zur Übertragung von Bewegungskräften eines Skisportlers vom Unterschenkel auf einen Skischuh über eine auf den Schaft des Skischuhs ausgeübte Hebelwirkung, indem der mittige Wadenbereich des Formkörpers in Gebrauchslage zumindest teilweise die Wade des Sportlers umgreift und ausschließlich der untere fußnahe Bereich in Gebrauchslage eine vom Schaft des Skischuhs umschließbare Anlagefläche bildet.

Der Formkörper wird am Unterschenkel anliegend getragen und erstreckt sich vom Kniebereich des Unterschenkels bis knapp oberhalb des oberen Sprunggelenks. Er wird somit in Gebrauchslage in seinen unteren, fußnahen Bereichen vom Schaft des Skischuhs umgriffen. Der mittige Wadenbereich umgreift in Gebrauchslage zumindest teilweise die Wade des Sportlers und insbesondere den Wadenmuskel (Musculus gastrocnemius) und befindet sich in Gebrauchslage somit außerhalb des Schafts des Skischuhs. Dasselbe gilt selbstredend für den oberen, knienahen Bereich des Formkörpers. Da der schalenförmige Formkörper in Gebrauchslage einerseits an der Innenseite des Skischuhschafts anliegt und andererseits den Skischuhschaft überragt, können Kräfte vom Unterschenkel auf den Skischuh übertragen werden. Insbesondere kann über den Formkörper ein schnellerer und stärkerer Druck auf den Vorfuß durch eine verlängerte Hebelwirkung des Skischuhs ausgeübt werden. So kann der Schwung schneller über den Unterschenkel ausgelöst werden. Freilich stellt der Formkörper auch einen Schutz gegen Reibungen, Schläge oder Schnitte durch Skikanten dar und beugt des Weiteren Beinhautentzündungen der Schienbeinkante und Überlastungen des Schienbeins durch permanenten Druck des Skischuhs vor.

Um die Kraftübertragung zu optimieren und den erfindungsgemäßen Formkörper innerhalb des Skischuhs tragen zu können, ist jedoch eine an den jeweiligen Sportler individuell angepasste, passgenaue Ausführung des Formkörpers erforderlich, da ansonsten das Tragen des Formkörpers große Beschwerden verursachen würde. Wie im Folgenden noch näher ausgeführt wird kommen hierzu vorzugsweise Verfahren zum Einsatz, die die Anfertigung herkömmlicher Gipsabdrucke des Unterschenkels vermeiden und stattdessen auf eine optische Abtastung des Unterschenkels mittels Laserstrahlen zurückgreifen, um die durch das Anlegen der Gipsbandagen für einen Gipsabdruck verursache leichte Kompression des Unterschenkels zu vermeiden und ein genaueres Abbild des Unterschenkels zu erhalten.

Der Formkörper umschließt den Unterschenkel in seinem Umfang nicht vollständig, sondern lediglich teilweise, da ansonsten ein Anlegen des Formkörpers kaum möglich wäre. Hierfür wird der Formkörper so ausgeführt, dass der Formkörper eine röhrenförmige, in Längsrichtung geschlitzte Anlagefläche bildet. Er umschließt somit den Unterschenkel in seinem Umfang annähernd vollständig, ist aber im Wadenbereich geöffnet. Somit weist er eine Biegeelastizität um seine Längsachse auf, die das Anlegen des Formkörpers erleichtert. Durch die annähernd vollständige Umhüllung des Unterschenkels kann des Weiteren nicht nur bei Flexion des Knies eine verbesserte Kraftübertragung über den Formkörper erfolgen, sondern auch bei seitlichen Gewichtsverlagerungen des Skisportlers.

Des Weiteren kann der Formkörper in seinen zentralen Bereichen dicker ausgeführt sein als in seinen einander zugewandten Randbereichen, sodass er entlang der Schienbeinkante über die höchste Steifigkeit verfügt und in Richtung des Wadenbeins immer weicher wird. Diese Ausführung erhöht einerseits die Biegeelastizität und stellt andererseits einen Kompromiss zwischen größtmöglicher Härte und Tragekomfort dar. Als Werkstoff werden etwa Kohlenstofffaser-Prepregs vorgeschlagen, wie noch näher ausgeführt werden wird, da es dieser Werkstoff ermöglicht trotz der geforderten schalenförmigen -also sehr dünnen - Ausführung des Formkörpers trotzdem einen formstabilen und harten Formkörper zu fertigen, der aber dennoch sehr leicht ist.

Die Erfindung wird in weiterer Folge anhand von Ausführungsformen mithilfe der beiliegenden Zeichnungen näher erläutert. Es zeigen dabei die
Fig. 1 eine Seitenansicht einer Ausführungsform eines erfindungsgemäßen Formkörpers in Gebrauchslage,
Fig. 2 eine Vorderansicht des Formkörpers der Fig. 1,
Fig. 3 eine Rückansicht des Formkörpers der Fig. 1,, und die
Fig. 4 eine Seitenansicht des Formkörpers der Fig. 1 in Gebrauchslage mit Skischuh.

Zunächst wird auf die Fig. 1-3 Bezug genommen, die eine erste Ausführungsform eines erfindungsgemäßen Formkörpers 1 in Gebrauchslage zeigen. Der Formkörper 1 wurde dabei am Unterschenkel 2 eines Skisportlers angelegt und erstreckt sich vom knienahen Bereich des Unterschenkels 2 bis zum fußnahen Bereich des Unterschenkels 2. In der Fig. 2 ist das Knie 8 eingezeichnet. Dem entsprechend weist der in den Fig. 1-3 gezeigte Formkörper 1 einen oberen knienahen Bereich 1a, einem mittigen Wadenbereich 1b und einem unteren fußnahen Bereich 1c auf. Über den Fuß 3 und den Unterschenkel 2 kann ein Skisocken oder ein Rennanzug übergezogen werden, der auch den Formkörper 1 überdeckt. Während der Sportausübung ist der Formkörper 1 somit nicht zu sehen. Wie insbesondere aus der Fig. 3 ersichtlich ist, umschließt der Formkörper 1 den Unterschenkel in seinem Umfang fast vollständig und weist einen in Längsrichtung verlaufenden Schlitz 7 auf, sodass er entlang des Wadenbeins geöffnet ist. Der Formkörper 1 ist somit röhrenförmig ausgeführt und bildet eine röhrenförmige, in Längsrichtung geschlitzte Anlagefläche. Er weist ferner eine geringfügige Biegeelastizität um seine Längsachse auf, die das Anlegen des Formkörpers 1 erleichtert.

Die Fig. 4 zeigt die Verwendung des Formkörpers 1 während der Sportausübung. Der Skisportler steht dabei mit seinem Fuß 3 in einem Skischuh 4, wobei der fußnahe Bereich 1c des angelegten Formkörpers 1 vom Schaft 5 des Skischuhs 4 umgriffen wird und eine Anlagefläche für den Schaft 5 bildet, sobald die Schnallen 6 des Skischuhs 4 geschlossen werden. Der untere, fußnahe Bereich 1c des Formkörpers 1 liegt dabei zwischen dem Unterschenkel 2 und der Innenfläche des Schafts 5 jeweils in dichter Anlage. Der obere, knienahe Bereich 1a und der mittige Wadenbereich 1b des Formkörpers 1 überragen den Schaft 5 und liegen lediglich in dichter Anlage zum Unterschenkel 2. Diese Anordnung ermöglicht nun eine präzise Übertragung von Bewegungen des Unterschenkels 2 auf den Skischuh 4 und somit den Ski. Insbesondere bei Flexion des Knies wirkt die am Unterschenkel 2 anliegende Formschale 1 wie ein Hebel, der auf den Schaft 5 des Skischuhs 4 wirkt.

Der Formkörper 1 ist als einteilige Hartschale ausgeführt und bleibt nur an der Rückseite etwa 1 bis 3 cm offen. Der Formkörper 1 ist ferner so konstruiert, dass er entlang der Schienbeinkante über die höchste Steifigkeit verfügt und zur Rückseite immer weicher wird, sodass die Biegeelastizität des Formkörpers 1 erhöht und das Anlegen des Formkörpers 1 erleichtert wird. Die Abmessungen und die Steifigkeit des Formkörpers 1 können freilich auf die Bedürfnisse des jeweiligen Skisportlers abgestimmt werden. Auch Polsterungen an der Schienbeinkante können bei Bedarf eingearbeitet und verschieden dick je nach Bedürfnis des Athleten ausgeführt werden. An der Vorderseite des Formkörpers 1 werden im Bedarfsfall Klettflächen angeordnet, um eine Fixierung beispielsweise von Strümpfen wie etwa bei Fußballschonern zu gewährleisten. Der Formkörper 1 kann direkt auf der Haut oder über einem dünnen Strumpf getragen werden. Die Fixierung des Formkörpers 1 am Unterschenkel 2 kann zusätzlich mit einem Klettverschluss an der Rückseite verstärkt werden. Die dünnste Art der Fixierung ist jedoch mit einem Tape-Band. Der Formkörper 1 kann auf seiner Innenseite einen dünnen Bezug aufweisen, wie er etwa in der Orthopädie für Orthesen bekannt ist, und der auch als Polsterung verwendet werden kann.

Wie bereits erwähnt wurde, ist eine an den jeweiligen Sportler individuell angepasste passgenaue Ausführung des Formkörpers 1 erforderlich, da ansonsten das Tragen des Formkörpers 1 große Beschwerden verursachen würde. Zur Anfertigung des Formkörpers 1 werden der Unterschenkel 2 und der Fuß 3 des Athleten von einem 3D-Scanner mithilfe eines Laserstrahls abgetastet und deren Kontur berührungsfrei exakt ermittelt. Die Konturdaten können in weiterer Folge für die Steuerung einer CNC-Fräse verwendet werden, wobei es auch möglich ist, mithilfe geeigneter Bearbeitungssoftware Veränderungen am Fuß- oder Unterschenkelmodell vorzunehmen wie etwa Überkorrekturen an den Knöcheln oder an der Schienbeinkante. Diese Korrekturen können je nach Notwendigkeit und Bedarf des Athleten vorgenommen werden. Das korrigierte, numerische 3D-Modell wird anschließend der CNC-Fräse übertragen, die aus einem Modellierwerkstoff, beispielsweise Hartholz, ein modelliertes Abbild des Unterschenkels 2 und des Fußes 3 fräst.

Das modellierte Abbild kann des Weiteren mit einer Polsterung bezogen werden, die mit Klammern am Modell befestigt wird. Des Weiteren können empfindliche Fußstellen wie etwa die Schienbeinkante mit bekannten Materialien aus der Orthopädietechnik zusätzlich gepolstert werden. Sobald alle Polsterungen angebracht wurden, können Schichten aus Kohlenstofffaser-Prepregs aufgebracht werden. Dabei handelt es sich um käuflich erwerbbare duroplastische Faser-Matrix-Halbzeuge aus vorimprägnierten Kohlenstofffasern, es wären jedoch auch andere Materialien denkbar, etwa Prepregs mit anderen Fasern oder thermoplastische Kunststoffe. Kohlenstofffaser-Prepregs verfügen jedoch über den großen Vorteil besonders hoher Steifigkeit und Festigkeit bei kleinem Gewicht. Sie können je nach gewünschter Abmessung und Steifigkeit auf das Modell aufgebracht werden. So können etwa in den zentralen Bereichen im Bereich der Schienbeinkante mehr Prepreg-Lagen aufgebracht werden als in den Randbereichen, sodass eine ausreichende Biegeelastizität für das Anlegen des Formkörpers 1 gewährleistet wird. Sobald alle Schichten aus Kohlenstofffaser-Prepregs aufgebracht wurden, kann das beschichtete Modell unter Unterdruck im Ofen bei ca. 80 Grad 6-8 Stunden ausgehärtet werden. Nach der Aushärtung kann der Formkörper 1 noch nachbearbeitet werden, etwa auf eine gewünschte Größe geschliffen werden.

Somit steht dem Skisportler eine Vorrichtung bereit, die ihm eine bessere Kontrolle über den Ski ermöglicht und die Übertragung von Bewegungskräften vom Unterschenkel 2 auf den Skischuh 4 verbessert. Über den Formkörper 1 kann durch eine verlängerte Hebelwirkung des Skischuhs 4 ein schnellerer und stärkerer Druck auf den Vorfuß ausgeübt werden, sodass der Schwung schneller über den Unterschenkel 2 ausgelöst werden kann. Freilich stellt der Formkörper 1 wie erwähnt auch einen Schutz gegen Reibungen, Schläge oder Schnitte durch Skikanten dar und beugt des Weiteren Beinhautentzündungen der Schienbeinkante und Überlastungen des Schienbeins durch permanenten Druck des Skischuhs vor.

## Patentansprüche

1. Verwendung eines schalenförmigen Formkörpers (1), der als eine einteilig röhrenförmige Hartschale zur Umhüllung der Schienbeinkante mit einem oberen knienahen Bereich (1a), einem mittigen Wadenbereich (1b) und einem unteren fußnahen Bereich (1c) ausgeführt und in Längsrichtung geschlitzt ist, zur Übertragung von Bewegungskräften eines Skisportlers vom Unterschenkel (2) auf einen Skischuh (4) über eine auf den Schaft (5) des Skischuhs (4) ausgeübte Hebelwirkung, indem der mittige Wadenbereich (1b) des Formkörpers (1) in Gebrauchslage zumindest teilweise die Wade des Sportlers umgreift und ausschließlich der untere fußnahe Bereich (1c) in Gebrauchslage eine vom Schaft (5) des Skischuhs (4) umschließbare Anlagefläche bildet.

2. Verwendung nach Anspruch 1, **dadurch gekennzeichnet, dass** der Formkörper (1) in seinen zentralen Bereichen dicker ausgeführt ist als in seinen einander zugewandten Randbereichen.

## Claims

1. Use of a shell-like shaped body (1), which is designed as an integral tubular hard shell for surrounding the shin bone edge, formed with an upper knee-near region (la), a central calf region (1b) and a lower proximal region (1c), and is longitudinally slotted, for the transmission of moving forces of a skier from the lower leg (2) onto a ski boot (4) via a lever effect exerted on the shaft (5) of the ski boot (4), in that the central calf area (1b) of the shaped body (1) in the in-use position at least partially surrounds the calf of the athlete and only the lower proximal region (1c) forms in the in-use position a contact surface enclosable by the shaft (5) of the ski boot (4).

2. Use according to claim 1, **characterized in that** the shaped body (1) is formed thicker in its central regions than in its mutually facing edge regions.

## Revendications

1. Utilisation d'un corps mis en forme (1) en forme de coque réalisé comme une coque dure tubulaire d'une seule pièce qui est destinée à envelopper l'arête tibiale avec une région supérieure (1a) proche du genou, une région médiane (1b) au niveau du mollet et une région inférieure (1c) proche du pied et qui est fendue dans le sens de la longueur, en vue de transmettre les forces des mouvements d'un skieur sportif de la jambe (2) à une chaussure de ski (4) par un effet de levier exercé sur la tige (5) de la chaussure de ski (4) par le fait que la région médiane (1b) au niveau du mollet du corps mis en forme (1) entoure au moins partiellement le mollet du sportif pendant l'utilisation et la région inférieure (1c) proche du pied forme exclusivement la surface d'appui pouvant être entourée par la tige (5) de la chaussure de ski (4) dans la position d'utilisation.

2. Utilisation selon la revendication 1, **caractérisée en ce que** le corps mis en forme (1) est plus épais dans ses régions centrales que dans ses régions de bord tournées l'une vers l'autre.
